# FASCICULE DE BREVET EUROPEEN

(11) **EP 3 177 872 B1**
(45) Date de publication et mention de la délivrance du brevet: **27.05.2020**
(21) Numéro de dépôt: 15756185.3
(22) Date de dépôt: 25.06.2015
(51) Int. Cl.: F23D 17/00, F23C 7/00

(54) **BRÛLEUR A INJECTION D'AIR OU DE GAZ AJUSTABLE**
BRENNER MIT EINSTELLBARER LUFT- ODER GASINJEKTION
BURNER WITH ADJUSTABLE AIR OR GAS INJECTION

(30) Priorité: 06.08.2014 FR 1401811
(43) Date de publication de la demande: 14.06.2017
(73) Titulaire: Fives Pillard, 13008 Marseille (FR)
(72) Inventeur: RICCI, Louis, 13830 Roquefort la Bedoule (FR); LE PIVER, Gaël, 13400 Aubagne (FR)
(74) Mandataire: Novagraaf Technologies
(86) Numéro de dépôt international: PCT/FR2015/051726
(87) Numéro de publication internationale: WO 2016/020587

(56) Documents cités:
- FR-A1- 2 572 463
- FR-A1- 2 780 489
- FR-A1- 2 901 852
- JP-A- H07 332 671
- US-A- 5 490 378

## Description

La présente invention se rapporte au domaine des brûleurs de tout domaine et de tout combustible et notamment mais de façon non limitative aux brûleurs pour four rotatif (ou tournant), tels que les fours à ciment ou les fours à chaux.

Dans la plupart des installations à four tournant, la majorité de l'air de combustion généralement appelé air secondaire arrive à très haute température (entre 600 à 1200°C) et basse vitesse (entre 4 et 10m/s), après avoir été utilisé comme air de refroidissement de la matière chaude tombant du four.

Sur un four à ciment cet air secondaire chaud représente entre 80 et 95 % de l'air de combustion du four.

L'air complémentaire, appelé air primaire, est l'air injecté directement dans le brûleur à plus basse température (température proche de la température ambiante dans la majorité des cas) mais à haute vitesse.

Il représente généralement entre 5% et 20% de l'air de combustion et à deux fonctions :
- Le refroidissement et la tenue mécanique du brûleur de four
- L'activation de la combustion et la maitrise de la forme de flamme. Pour ce faire, cet air primaire est injecté à l'extrémité du brûleur, à haute pression (entre 100 et 500 mbar) et à haute vitesse (entre 80 et 350 m/s) dans le but :
   ∘ D'aspirer l'air secondaire chaud au cœur de la flamme et assurer son mélange rapide avec le combustible du brûleur et activer ainsi la combustion.
   ∘ De contrôler par ses composantes axiales et radiales la forme de flamme tel que sa largeur et sa longueur, et de s'adapter aux conditions spécifiques du four.

Les brûleurs de four rotatif sont généralement caractérisés par leur impulsion d'air primaire qui est la force générée par la détente de l'air primaire dans le four (débit massique d'air primaire x vitesse de détente de l'air primaire) divisée par la puissance calorifique du brûleur.

L'air primaire à haute pression et basse température impacte le bilan énergétique du procédé par la consommation électrique nécessaire à sa mise en pression ainsi que par l'introduction d'air froid dans le procédé.

Pour minimiser cette impulsion et en optimiser l'usage, il est important d'avoir une vitesse maximale de détente de cet air primaire pour l'aspiration de l'air secondaire. De ce fait, il est recommandé que :
- la détente de cet air primaire soit réalisée à la toute extrémité de l'embout pour bénéficier pleinement de la vitesse de détente
- la pression avant l'extrémité du brûleur ne doit pas être affectée par des organes de réglage ou perte de charge afin d'obtenir la vitesse de détente maximale à l'extrémité.

Les injections d'air primaire à l'extrémité des brûleurs de four rotatif sont généralement constituées d'au moins deux sorties d'air primaires, dont au moins une est axiale et les autres radiales (ou rotationnelle), comme dans le brevet FR 2 780 489 et FR 2 901 852. Dans ce cas, le réglage de la proportion entre le débit et/ou la pression d'air axial et radial permet l'ajustement de la composante radiale globale de l'air primaire et fait varier la forme de flamme.

Ces brûleurs sont donc généralement équipés de dispositifs de réglage de la pression axiale et/ou radiale qui diminue la pression et par conséquent la vitesse de détente de ces airs à l'extrémité du brûleur. Ils diminuent de ce fait l'impulsion du brûleur qui est proportionnelle à la vitesse de détente. Pour compenser la perte de pression due au réglage et maintenir l'impulsion du brûleur qui sert à obtenir un résultat de combustion ou fonctionnement procédé équivalent il faut donc augmenter le débit ou la pression d'air primaire. Pour nombre de ces brûleurs l'injection de combustible pulvérisée (charbon, petcoke... qui sont les combustibles majoritaires dans le four tournant) est située en sandwich entre l'air primaire axial extérieur et l'air radial intérieur. De ce fait, à iso impulsion d'air primaire, cette sortie radiale ne participe pas pleinement à l'absorption d'air secondaire dans la flamme. Il faudra donc plus d'impulsion d'air primaire pour arriver à un résultat équivalent.

De plus, la disposition de l'air radial à l'intérieur du circuit de combustible pulvérisé augmente le risque d'éjection de combustible hors de la flamme, ce qui peut créer des conditions de fonctionnement défavorables (détérioration de la qualité de cuisson du produit, difficultés opératoires, réduction la durée de vie du briquetage garnissant le four...) et augmente les émissions de NOx, car la concentration de combustible est trop faible au centre de la flamme ce qui interdit le phénomène de re-combustion réducteur de NOx.

Les injections d'air primaire à l'extrémité des brûleurs de four rotatif peuvent aussi avoir une sortie d'air primaire unique et à composante radiale réglable. Dans ce cas:
- soit la composante radiale est obtenue par un mélange axial / radial en amont et l'on retrouve la même problématique que sur les brûleurs à deux sorties d'air primaire, à savoir une perte d'efficacité liée à l'usage d'organe réglant créant des pertes de charges et faisant baisser la vitesse de détente de l'air primaire,
- soit la composante radiale est obtenue par orientation des sections de sortie du brûleur. Il faut que cette orientation soit faite sans perte de charge particulière pour que le brûleur bénéficie d'une vitesse de détente de l'air primaire à l'embout optimale, et d'une meilleure efficacité énergétique.

La maitrise du diamètre de flamme est plus difficile dans les brûleurs à sortie d'air primaire unique à composante radiale réglable. En effet, si dans les brûleurs à deux ou plusieurs sorties, la sortie axiale est généralement située à la périphérie du brûleur pour maîtriser et stabiliser la divergence de l'écoulement et permettre un ajustement plus efficace et plus fin du diamètre de flamme, cette avantage n'existe pas sur les brûleurs à sortie unique, rendant plus difficile le réglage du diamètre. Un diamètre de flamme trop important pouvant avoir de lourdes conséquences sur les conditions de fonctionnement du procédé (affectant la nature du matériau à cuire et/ou les conditions d'exploitation) et ou la durée de vie des revêtements réfractaires du four.

Pour les brûleurs utilisés dans d'autres domaines que celui des fours rotatifs, une partie de l'air de combustion peut également être mis en rotation pour assurer une turbulence et un meilleur mélange de l'air et du combustible. La présente invention s'applique également à ces brûleurs, que l'air soit appelé air primaire, air de combustion ou air radial ou air rotationnel, ou d'air étagé.

Dans la suite du descriptif cette portion d'air de combustion sera dénommé air primaire.

Dans de nombreux brûleurs, y compris les brûleurs de four rotatif, la problématique décrite ci-avant pour l'air s'applique également aux combustibles gazeux comme gaz naturel, gaz de procédé industriel (raffinerie, sidérurgie...) dont il est important de régler l'angle radial de sortie ainsi que sa vitesse.

L'objet de la présente invention est de proposer un brûleur qui permette d'ajuster progressivement et linéairement la composante radiale de l'air primaire ou du gaz et d'éviter un réglage par réduction de la pression (et donc de la vitesse de détente) d'une composante radiale ou axiale et donc de conserver l'impulsion maximale de l'air primaire ou du gaz.

Le brûleur selon l'invention comprend un conduit d'air primaire ou de gaz d'axe X délimité par une paroi extérieure et une paroi intérieure concentrique et des conduits d'injection d'air primaire ou de gaz radial, il est caractérisé en ce que le conduit d'air primaire ou de gaz comprend une couronne mobile en rotation et présentant des excroissances axiales constituant des répartiteurs qui coopèrent avec les conduits d'injection d'air primaire ou de gaz radial disposés à l'extrémité du brûleur sur la partie périphérique extérieure de la paroi intérieure et forment deux canaux d'angles différents dans chaque conduit d'injection d'air primaire ou de gaz radial. La rotation de la couronne va permettre de répartir la section des conduits d'air primaire ou de gaz radial en deux séries de canaux intercalés.

Avantageusement, la couronne est aussi mobile en translation. La translation de la couronne va permettre de modifier la section de passage des conduits d'injection d'air primaire ou de gaz radial. En effet, la section de passage est la somme des sections des conduits constituant le conduit d'air primaire ou de gaz, et elle est plus faible que la section de sortie, la section de passage est donc réglable.

Une première série de canaux possède un faible angle d'injection de l'air primaire radial (généralement compris entre -10 et +30°) tandis que l'autre série a un angle d'injection de l'air primaire radial plus important que la série précédente (généralement compris entre +10 et +60°).

L'angle d'injection de l'air primaire radial ou du gaz résultant est la combinaison des jets d'air issus des deux séries de canaux intercalés, l'une à faible angle et l'autre à fort angle.

Le réglage en rotation de la couronne autour de l'axe X permet de faire varier la répartition de section, et donc le débit d'air primaire ou du gaz entre ces deux séries de canaux intercalés et donc de régler l'angle d'injection de l'air radial.

Cette répartition de section entre les deux séries de canaux intercalés s'effectue à section totale constante, ce qui simplifie fortement le réglage du brûleur.

De plus, le réglage se situe juste à l'extrémité du brûleur, au niveau de la sortie de l'air primaire ou du gaz dans le four, par cette position du réglage à l'extrémité on maximise la vitesse de sortie de l'air ou du gaz et donc l'impulsion.

On évite aussi la mise en rotation de pièces mobiles en contact direct avec l'extérieur du brûleur qui sont soumises à des contraintes thermiques très fortes. On minimise ainsi le risque d'endommagement de ces pièces.

Avantageusement, les deux canaux sont formés par une forme évasée complémentaire du répartiteur et des conduits d'air primaire radial et la somme des sections desdits canaux est constante dans un plan perpendiculaire à X, quel que soit la position angulaire de la couronne (3). Les répartiteurs et les conduits d'injection d'air primaire ou de gaz radial sont de forme évasés complémentaires qui forment des canaux de section constante. Ainsi le réglage se fait par modification de l'angle de sortie de la composante radiale avec une section de sortie constante ce qui simplifie fortement le réglage du brûleur.

Avantageusement, les répartiteurs et les conduits d'injection d'air primaire ou de gaz radial ont des parois à bords parallèles.

Avantageusement, les répartiteurs et les conduits d'injection d'air primaire ou de gaz radial ont des bords curvilignes. Cette forme permet de limiter les pertes de charges.

Avantageusement, la couronne mobile présente au moins une rainure inclinée et elle est actionnée en rotation par une bague mobile en translation à laquelle elle est reliée par un écrou coulissant dans ladite rainure. La translation de la bague permet de cette façon la rotation de la couronne.

Selon une disposition particulière, la bague mobile est actionnée par un vérin. Le vérin peut être hydraulique, ou mécanique, ou pneumatique.

Avantageusement, les conduits d'air primaire radial et les répartiteurs sont chanfreinés en amont. Le chanfrein est dans un plan tangent ou dans un plan vertical par rapport à l'écoulement de l'air, et il permet une entrée et une accélération progressive de l'air dans les canaux et donc une perte de charge limitée.

Avantageusement, le brûleur comporte aussi des conduits d'air primaire axial.

Selon une disposition particulière, le conduit d'injection d'air primaire ou de gaz radial est disposé en sandwich entre les conduits de combustible et le conduit d'air primaire axial.

Avantageusement, les conduits d'injection d'air primaire axial et d'air primaire radial sont alimentés par une même alimentation. Ceci est très avantageux, surtout dans le cadre d'un brûleur à deux sorties d'air primaire (une axiale et l'autre radiale), situées à l'extérieur des circuits combustibles car cela permet d'alléger le brûleur et limiter les pertes de charge dans les circuits d'amenées, d'avoir un brûleur dont les réglages sont simples. On peut ainsi régler la rotation de la couronne pour augmenter la composante radiale et agir sur le diamètre de flamme et régler la pression d'air en amont du brûleur pour le réglage de l'impulsion. Ceci permet de limiter la mise en rotation maximale par une proportion constante entre le circuit extérieur axial et le circuit intérieur à composante radiale réglable et de limiter le diamètre maximal de flamme et protéger ainsi les réfractaires des fours de fausses manœuvres et/ou mauvais réglage.

Avantageusement le nombre de conduits d'injection d'air primaire ou de gaz radial est un multiple du nombre de conduit d'air primaire axial ou d'un groupe de conduit d'air primaire axial.

Avantageusement, les conduits d'injection d'air primaire ou de gaz radial et les conduits d'air primaire axial sont disposés sur les mêmes rayons. Le nombre d'orifices de sortie du circuit d'air radial, ou à composante tangentielle peut être apparié avec le nombre de trou (ou groupe de trou) du circuit d'air axial, afin que l'impulsion de l'air primaire des deux circuits contribue au mieux à l'absorption de l'air secondaire. Dans cette optique l'implantation angulaire des orifices d'air axial et air radial est importante et l'arrangement avec les orifices (ou groupe d'orifices) axiaux et radiaux sur un même rayon est avantageux, c'est-à-dire que les conduits d'injection d'air ou de gaz radial se situent radialement directement en dessous des conduits d'injection d'air axial.

Avantageusement, l'inclinaison et la longueur de la rainure est proportionnelle à la rotation de la couronne. La rainure pourra avoir une longueur de 50 à 300mm et une inclinaison faible de 1 à 15° par rapport à l'axe X. La combinaison d'une longue rainure et d'un faible angle permet d'obtenir une grande précision de réglage.

Selon une disposition particulière, le conduit présente une section de sortie, cette section de sortie varie en fonction du déplacement d'une paroi par rapport à l'autre, la face radiale intérieure des répartiteurs et la face radiale extérieure des encoches font un angle α avec l'axe X et la face radiale intérieure de l'anneau extérieur fait un angle β avec l'axe X. Dans certaines applications et avantageusement, le circuit d'air primaire radial ou de gaz, la section de sortie peut être ajustée pour maintenir une pression et donc une vitesse d'injection maximale de l'air primaire ou du gaz à l'extrémité du brûleur. Cette modification de section est obtenue par déplacement relatif suivant l'axe X des tubes intérieur et extérieur du circuit et par une forme inclinée suivant l'axe X des répartiteurs montée sur la couronne mobile et des encoches d'air primaire radial ou de gaz disposés sur la partie périphérique extérieure du tube intérieur du circuit.

Selon une disposition particulière, le conduit d'injection d'air primaire ou de gaz radial est disposé à l'extérieur de circuits de combustible (solide pulvérisé, liquide ou autre gaz). On limite ainsi tout risque de projection de combustible liquide ou solide à la périphérie de la flamme lorsqu'on augmente la composante radiale de l'air ou du gaz. De plus cette disposition permet de réduire les NOx par un effet de combustion étagée, en concentrant le combustible au centre de la flamme.

Selon une disposition encore plus avantageuse pour la maitrise du diamètre de flamme, le conduit d'injection d'air primaire ou de gaz radial est disposé en sandwich entre un conduit d'air axial et le centre du brûleur comprenant les conduits combustibles (solide pulvérisé, liquide ou gazeux) et éventuellement le stabilisateur de flamme.

Avantageusement, les répartiteurs et les conduits d'injection d'air primaire ou de gaz radial sont de forme évasée complémentaires formant deux canaux et dont la somme des sections est variable dans un plan perpendiculaire à X, quel que soit la position angulaire de la couronne. Dans certaines applications, la section de sortie doit pouvoir être ajustée pour maintenir une pression et donc une vitesse d'injection maximale de l'air primaire ou du gaz à l'extrémité du brûleur. Cette modification de section est obtenue par un déplacement relatif suivant l'axe X de la couronne mobile et des encoches d'air primaire radial ou de gaz, disposés sur la partie périphérique extérieure du tube intérieur du circuit.

D'autres avantages pourront encore apparaître à l'homme du métier à la lecture des exemples ci-dessous, illustrés par les figures annexées, donnés à titre d'exemple:
- La figure 1 est une vue en coupe d'un circuit d'air ou de gaz du brûleur selon l'invention,
- La figure 2 est une vue de face du brûleur suivant une disposition particulière,
- Les figures 3 à 5 montrent différentes positions d'un répartiteur à bords curvilignes dans un conduit d'air primaire radial,
- La figure 6a et 6b sont des vues en développé du répartiteur dans les deux positions extrêmes,
- La figure 7 une vue de la couronne,
- La figure 8 est une vue du conduit principal.
- Les figures 9 à 12 montrent des vues de face de différentes dispositions des circuits d'air primaire et combustible au brûleur.
- Les figures 12 et 13 montrent une vue en coupe du brûleur dans une disposition particulière où la section du circuit d'air ou de gaz est réglable. La figure 12 est en position section maximale, la figure 13 en position section minimale
- Les figures 14 et 15 montrent une vue en coupe du brûleur dans une disposition particulière où la section du circuit d'air ou de gaz est réglable par déplacement axial des répartiteurs. La figure 14 est en position section maximale, la figure 15 en position section minimale.
- Les figures 16a et 16b montrent différentes positions des répartiteurs à bords curvilignes dans un conduit d'air primaire radial.
- Les figures 17 et 18 montrent une vue en coupe du brûleur dans une disposition particulière où la section du circuit d'air ou de gaz est réglable.

Dans la suite de la description on appellera "aval" les parties placées du côté de l'arrivée de l'air primaire et "amont" celles placées du côté de la sortie de l'air primaire.

Le brûleur 1 comprend au moins un conduit d'air primaire ou de gaz 22 compris entre une paroi extérieure 52 et une paroi intérieure 23 d'axe X et constituant des tubes concentriques de forme cylindrique, entourant le centre du brûleur 10 dans lequel peuvent être implantés plusieurs autres conduits d'air primaire ou de combustible 100, 101 ou un stabilisateur 8. L'extrémité de ce conduit coté four est fermé par un anneau d'extrémité intérieure 2 et un anneau d'extrémité extérieure 5, qui peuvent être suivant les modes de réalisation, deux pièces distinctes pour en faciliter l'usinage ou une même pièce.

Le conduit d'air primaire ou de gaz comporte une couronne 3, elle-même entouré d'une bague 4. L'extrémité aval du conduit est cerclée de l'anneau 5. Comme on peut le voir aux figures 1, 2 et 8, l'anneau intérieur 2 relié au tube intérieur de la paroi 23 présente sur sa périphérie des encoches 20 qui ont deux faces 200 et 201 évasées l'une par rapport à l'autre (ou en forme de V), qui sont fermées sur leur partie périphérique par l'anneau 5 et constitue ainsi des conduits 21 d'injection d'air primaire radial ou de gaz.

Dans une disposition avantageuse illustrée, l'anneau extérieur 5 comprend des conduits 50 d'air primaire à composante axiale.

La couronne 3 (cf. figures 1, 2 et 7) présente des excroissances 30 de forme évasée ou en forme de V qui sont disposées dans les encoches 20 et constituent des répartiteurs d'air 30. Chaque excroissance 30 présente deux faces 300 et 301 qui se rejoignent en aval et qui sont respectivement parallèles aux faces 200 et 201 de l'encoche 20. La forme en V a donc sa pointe disposée en aval.

La couronne 3 tourne autour de l'axe X sur le conduit principal entre deux positions extrêmes, dans laquelle le répartiteur 30 est en butée sur la face 200 de l'encoche 20 ou sur la face 201 de ladite encoche 20. La couronne 3 a au moins une rainure 31 disposée de façon inclinée par rapport à l'axe X.

Dans une disposition particulière illustrée, la bague 4 coulisse d'amont en aval sur la paroi 23 selon l'axe X. La bague 4 comporte un téton, écrou ou clavette 42 qui coulisse dans la rainure 31. La bague 4 est fixé à au moins un bras ou barre de commande 43 relié à un piston (non représenté) afin de faire coulisser la bague 4 d'amont en aval et réciproquement.

Nous allons maintenant décrire le fonctionnement du brûleur 1, illustré par les figures 3 à 5, 6a et 6b.

Chaque répartiteur d'air 30 permet de séparer le flux d'air primaire ou de gaz qui arrive dans le conduit 21 d'injection d'air primaire radial ou de gaz et à lui donner une composante angulaire tangentielle en le divisant en deux canaux 210 et 211 avec des angles différents. Ces canaux 210 et 211 génèrent deux jets qui se recombinent en un jet unique à la sortie et dont l'angle moyen est pratiquement proportionnel à l'angle de sortie de chaque V pondéré du débit de chaque jet. Par la rotation de la couronne 3, on fait varier la répartition de section entre les deux canaux 210 et 211, la section globale des canaux 210 et 211 étant constante sur tout le réglage et donc le débit dans chacune des branches du V pour obtenir une variation de l'angle de sortie du flux d'air 6 sans en diminuer la vitesse d'éjection et en gardant le débit constant.

On peut ainsi régler la composante de l'air radial ou du gaz par un réglage de l'angle de sortie du jet, à iso pression, à iso débit, et iso section en amont de l'orifice de sortie, maximisant ainsi l'impulsion du jet.

Dans le mode de réalisation présenté en figures 3 à 5, les canaux 210 et 211 sont incurvés, pour diminuer la perte de charge dans les canaux par la progressivité de la mise en vitesse suivant la composante tangentielle et permettre une plus grande stabilité aérodynamique du jet. En effet, la forme incurvée procure à l'intrados du jet une vitesse de détente légèrement plus faible que celle à l'extrados du jet. Cela rend moins turbulent le mélange des deux jets à angle différent et donc plus stable l'écoulement résultant et plus optimale la vitesse moyenne du jet.

A la figure 3 le répartiteur 30 est placé sensiblement au milieu, la quantité d'air qui passe dans les deux canaux est sensiblement identique. A la figure 4 le répartiteur 30 est plaqué contre la paroi 200 et la majorité de l'air passe par le canal 210 plus incliné, le flux d'air 6 est donc plus fortement incliné. Au contraire à la figure 5, le répartiteur 30 est plaqué contre la paroi 201 et la majorité de l'air passe par le canal 211 moins incliné, le flux d'air 6 est donc très faiblement incliné.

Dans les figures 3 à 5, des chanfreins 303, 203 sont prévus à l'entrée du répartiteur d'air 30 ainsi qu'à l'entrée des canaux 210 et 211 dans un plan tangent ou dans un plan vertical.

Dans la vue de la figure 2, le brûleur comprend un béton de protection extérieur 7, l'anneau extérieur 5 avec des conduits axiaux 50, l'anneau intérieur 2 avec les conduits 21 d'injection d'air primaire radial ou de gaz, et le centre du brûleur 10 délimité à l'extérieur par la paroi 23 comprenant un conduit à combustible pulvérulent et/ou gazeux 100, et d'autres conduits combustibles 101 et un stabilisateur central 8.

Ce type de brûleur peut être utilisé à la fois s'il est à sortie d'air primaire ou de gaz unique avec les seuls conduits d'air primaire 21 ou multiple avec les conduits d'air primaire ou de gaz 21 et 50.

Dans le cas de sortie d'air primaire multiple, les conduits 50 et 21 peuvent être alimentés en air primaire par un seul conduit d'air primaire 22 ou par des circuits d'air primaire distincts, généralement concentriques ou presque concentriques par rapport à l'axe X.

Les figures 9 à 11 montrent différentes dispositions radiales des conduits d'air primaire ou de gaz suivant l'invention et du ou des conduits combustibles annulaires (combustibles pulvérulent, gazeux).

La figure 9 montre une disposition avec, à partir du centre du brûleur, au centre stabilisateur 8, des conduits à combustible 101 dans le stabilisateur, un conduit de combustible pulvérulent 100, des conduits d'injection d'air primaire ou gaz radial 21, un des conduits axiaux50.

La figure 10 montre une disposition avec, à partir du centre du brûleur, au centre stabilisateur 8, un conduit à combustible 101 dans le stabilisateur, des conduits d'injection d'air primaire ou gaz radial 21, un conduit de combustible pulvérulent 100, des conduits axiaux 50.

La figure 11 montre une disposition avec, à partir du centre du brûleur, au centre stabilisateur 8, un conduit à combustible 101 dans le stabilisateur, un conduit de combustible pulvérulent 100, un des conduits d'injection d'air primaire ou gaz radial 21 sans conduit axial.

D'autres dispositions non représentées, comme par exemple, le circuit à combustible pulvérulent à l'extérieur 100 sont également possibles.

Dans certaines applications et avantageusement illustrés figures 12 et 13, le conduit d'air primaire radial ou de gaz 22, la section minimale de la composante radiale dans le plan 216 peut être ajustée à l'extrémité du brûleur pour maintenir une pression et donc une vitesse d'injection maximale de l'air primaire ou du gaz à l'extrémité du brûleur. Cette modification de section est obtenue par le déplacement suivant l'axe X d'une des parois 23 ou 52 par rapport à l'autre, de la inclinaison d'angle α de la face radiale intérieure 315 des répartiteurs 30 et la face radiale extérieure 215 des encoches d'air primaire radial ou de gaz 20 par rapport à l'axe X, ainsi qu'un angle divergent β sur la face radiale intérieure 51 de l'anneau extérieur 5. De préférence la paroi intérieure 23 est mobile et la paroi extérieure 52 est fixe.

Sur les figures 16a et 16b, la couronne 3 translate aussi suivant l'axe X sur le conduit principal entre deux positions extrêmes, dans laquelle la face 310 du répartiteur 30 est en butée sur la face 220 pour obtenir une section de passage minimale. Le répartiteur 30 peut être reculé pour une section de passage augmentée. La translation de la couronne 3 ou encore la rotation de celle-ci peut se faire grâce à deux mouvements relatifs indépendants. L'ajustement de la section peut aussi bien être effectué par une translation et/ou une rotation de la couronne.

Dans les applications illustrées figures 14 et 15, dans le conduit d'air primaire radial ou de gaz 22, la section de la composante radiale peut être ajustée à l'extrémité du brûleur 1 pour maintenir une pression et donc une vitesse d'injection maximale de l'air primaire ou du gaz à l'extrémité du brûleur. Cette modification de section est obtenue par la translation suivant l'axe X de la couronne 30 lié à la barre de commande 43. En position rentrée, figures 14, 16b et 17, la section des canaux 210, 211 sont maximum, tandis que quand ils sont poussés, figure 15, 16a et 18, la section des canaux 210, 211 sont minimum.

On voit sur les figures 17 et 18, que les mouvements de translation de la couronne 30 se font suivant l'axe X et sont commandés par le tube ou la barre de commande 43, quant au mouvement de rotation de la couronne 30 il est obtenu par la translation du tube ou de la barre de commande 43.

L'arrangement optimal, pour l'aspiration de l'air secondaire dans la flamme est l'implantation de ce conduit d'air primaire à l'extérieur des conduits à combustible et notamment le conduit à combustible pulvérulent. Cette disposition limite la projection des combustibles solides à l'extérieur de la flamme et réduit la formation des oxydes d'azote.

Dans le cadre d'un brûleur à plusieurs sorties d'air, avoir ce dispositif situé juste à l'extérieur du conduit combustible comme illustré figure 2, notamment le conduit à combustible pulvérulent (charbon, pet coke...), et généralement entre le conduit à combustible pulvérulent et le conduit axial, permet de le mettre en rotation pour activer sa combustion mais également de bénéficier d'une disposition des orifices de sortie du conduit d'air primaire à composante tangentielle proche de l'air secondaire, afin de bénéficier de l'impulsion de ce conduit pour l'absorption de l'air secondaire dans la flamme.

Dans la configuration présentée en figure 10, le nombre de conduits 21 est un multiple du nombre de conduits axiaux 50 ou de groupe de conduits axiaux 50, pour améliorer l'absorption d'air secondaire.

Celle-ci est optimale lorsque le nombre de conduits 21 et identique au nombre de conduits axiaux 50 ou de groupe de conduits axiaux 50 et que les conduits 21 sont sur les mêmes rayons que les conduits 50 ou groupe de conduits 50.

## Revendications

1. Brûleur (1) comprenant un conduit d'air primaire ou de gaz (22) d'axe X délimité par une paroi extérieure (52) et une paroi intérieure (23) concentrique et des conduits (21) d'injection d'air primaire ou de gaz radial, **caractérisé en ce que** le conduit d'air primaire ou de gaz (22) comprend une couronne (3) mobile en rotation et présentant des excroissances axiales constituant des répartiteurs (30) qui coopèrent avec les conduits (21) d'injection d'air primaire ou de gaz radial disposés sur la partie périphérique extérieure de la paroi intérieure (23) et forment deux canaux (210, 211) d'angles différents dans chaque conduit (21) d'injection d'air primaire ou de gaz radial.

2. Brûleur (1) selon la revendication précédente **caractérisé en ce que** la couronne (3) est mobile en translation.

3. Brûleur (1) selon la revendication 1 **caractérisé en ce que** les deux canaux (210, 211) sont formés par une forme évasée complémentaires du répartiteur (30) et des conduits (21) d'injection d'air primaire ou de gaz radial et que la somme des sections desdits canaux est constante dans un plan perpendiculaire à X, quel que soit la position angulaire de la couronne (3).

4. Brûleur (1) selon une des revendications précédentes **caractérisé en ce que** les répartiteurs (30) et les conduits (21) d'injection d'air primaire ou de gaz radial ont des parois (200, 300; 201, 301) à bords parallèles.

5. Brûleur (1) selon la revendication 1 ou 2 **caractérisé en ce que** les répartiteurs (30) et les conduits (21) d'injection d'air primaire ou de gaz radial ont des bords curvilignes.

6. Brûleur (1) selon une des revendications 1 à 4 **caractérisé en ce que** les conduits (21) d'injection d'air primaire ou de gaz radial et les répartiteurs (30) sont chanfreinées en amont.

7. Brûleur (1) suivant une des revendications 1 à 4 **caractérisé en ce qu'**il comporte des conduits d'air primaire axial (50).

8. Brûleur (1) selon la revendication précédente **caractérisé en ce qu'**il comprend des conduits de combustible (100, 101) et que le conduit (21) d'injection d'air primaire ou de gaz radial est disposé en sandwich entre les conduits de combustible (100, 101) et le conduit d'air primaire axial (50).

9. Brûleur (1) selon la revendication précédente **caractérisé en ce que** les conduits (50) d'air primaire axial et les conduits (21) d'injection d'air primaire ou de gaz radial sont alimentés par une même alimentation (22).

10. Brûleur (1) selon revendication 7 **caractérisé en ce que** le nombre de conduits (21) d'injection d'air primaire ou de gaz radial est un multiple du nombre de conduit d'air primaire axial (50) ou d'un groupe de conduits d'air primaire axial (50).

11. Brûleur (1) selon la revendication précédente **caractérisé en ce que** les conduits (21) d'air primaire ou de gaz radial et conduits d'air primaire (50) axial sont disposés sur les mêmes rayons.

12. Brûleur (1) selon une des revendications 5 ou 6 **caractérisé en ce que** la couronne (3) a au moins une rainure (31) disposée de façon inclinée par rapport à l'axe X et que l'inclinaison et la longueur de la rainure (31) est proportionnelle à la rotation de la couronne (3).

13. Brûleur (1) selon la revendication 3 **caractérisé en ce que** le conduit (21) d'injection d'air primaire radial présente une section de sortie (216), que cette section de sortie (216) varie en fonction du déplacement d'une paroi (52, 23) par rapport à l'autre (23, 52), que la face radiale intérieure (315) des répartiteurs (30) et la face radiale extérieure (215) des encoches (20) font un angle α avec l'axe X et que la face radiale intérieure (51) de l'anneau extérieur (5) fait un angle β avec l'axe X.

14. Brûleur (1) selon la revendication 2 **caractérisé en ce que** les répartiteurs (30) et les conduits (21) d'injection d'air primaire ou de gaz radial sont de forme évasée complémentaires formant deux canaux (210) et (211) dont la somme des sections est variable dans un plan perpendiculaire à X, quel que soit la position angulaire de la couronne (3).

## Patentansprüche

1. Brenner (1), umfassend einen Primärluft- oder Gaskanal (22) mit X-Achse, der durch eine Außenwand (52) und eine konzentrische Innenwand (23) begrenzt ist, und Kanäle (21) für radiale Gas- oder Primärluftinjektion, **dadurch gekennzeichnet, dass** der Luft- oder Gaskanal (22) einen Ring (3) umfasst, der drehbeweglich ist und axiale Vorsprünge aufweist, die Verteiler (30) darstellen, die mit den radialen Primärluftkanälen (21), die auf dem äußeren Umfangsteil der Innenwand angeordnet sind, zusammenwirken und zwei Durchlässe (210, 211) mit unterschiedlichen Winkeln in jedem Kanal (21) für radiale Gas- oder Primärluftinjektion bilden.

2. Brenner (1) nach dem vorhergehenden Anspruch, **dadurch gekennzeichnet, dass** der Ring (3) translatorisch beweglich ist.

3. Brenner (1) nach Anspruch 1, **dadurch gekennzeichnet, dass** die zwei Durchlässe (210, 211) durch ergänzende erweiterte Formen des Verteilers (30) und der radialen Gas- oder Primärluftkanäle (21) gebildet sind und dass die Summe der Abschnitte der Durchlässe der Kanäle in einer senkrecht zu X verlaufenden Ebene konstant ist, ungeachtet der Winkelposition des Ringes (3).

4. Brenner (1) nach einem der vorhergehenden Ansprüche, **dadurch gekennzeichnet, dass** die Verteiler (30) und die radialen Gas- oder Primärluftkanäle (21) Wände (200, 300; 201, 301) mit parallelen Kanten aufweisen.

5. Brenner (1) nach Anspruch 1 oder 2, **dadurch gekennzeichnet, dass** die Verteiler (30) und die radialen Gas- oder Primärluftkanäle (21) krummlinige Kanten aufweisen.

6. Brenner (1) nach einem der Ansprüche 1 bis 4, **dadurch gekennzeichnet, dass** die radialen Primärluftkanäle (21) und die Verteiler (30) am stromaufwärtigen Ende abgeschrägt sind.

7. Brenner (1) nach einem der Ansprüche 1 bis 4, **dadurch gekennzeichnet, dass** er axiale Primärluftkanäle (50) umfasst.

8. Brenner (1) nach dem vorhergehenden Anspruch, **dadurch gekennzeichnet, dass** der radiale Primärluftkanal (21) sandwichartig zwischen den Kraftstoffkanälen und dem axialen Primärluftkanal angeordnet ist.

9. Brenner (1) nach dem vorhergehenden Anspruch, **dadurch gekennzeichnet, dass** der axiale Primärluft- und radiale Primärluftkanal (50, 21) aus derselben Zuführung (22) gespeist werden.

10. Brenner (1) nach Anspruch 7, **dadurch gekennzeichnet, dass** die Anzahl von Gas- oder von radialen Primärluftkanälen (21) ein Vielfaches der Anzahl axialer Kanäle oder einer Gruppe von axialen Kanälen (50) ist.

11. Brenner (1) nach dem vorhergehenden Anspruch, **dadurch gekennzeichnet, dass** der Gas- oder der radiale Primärluft- und axiale Luftkanal (50, 21) auf demselben Radius angeordnet sind.

12. Brenner (1) nach einem der Ansprüche 5 und 6, **dadurch gekennzeichnet, dass** der Ring (3) mindestens einen Schlitz (31) aufweist, der in einer Neigung zur X-Achse angeordnet ist, und dass die Neigung und die Länge des Schlitzes (31) proportional zur Drehung des Ringes (3) sind.

13. Brenner (1) nach Anspruch 3, **dadurch gekennzeichnet, dass** der Kanal (21) einen Auslassabschnitt (216) aufweist, dass dieser Auslassabschnitt (216) in Abhängigkeit von der Bewegung einer Wand (52, 23) gegenüber der anderen (23, 52) variiert, dass die radiale Innenfläche (315) der Verteiler (30) und die radiale Außenfläche (215) der Einschnitte (20) einen Winkel α mit der X-Achse bilden und dass die radiale Innenfläche (51) des äußeren Rings (5) einen Winkel ß mit der X-Achse bildet.

14. Brenner (1) nach Anspruch 2, **dadurch gekennzeichnet, dass** die Verteiler (30) und die radialen Primärluftkanäle (21) eine ergänzende erweiternde Form aufweisen, wobei sie zwei Durchlässe (210) und (211) bilden, deren Summe der Abschnitte in einer senkrecht zu X verlaufenden Ebene variabel ist, ungeachtet der Winkelposition des Rings (3).

## Claims

1. Burner (1) comprising a primary air or gas duct (22) of axis X delimited by an exterior wall (52) and a concentric interior wall (23) and ducts (21) for radial gas or primary air injection, **characterized in that** the air or gas duct (22) comprises a ring (3) that is rotationally mobile and has axial protrusions constituting distributors (30) which collaborate with the radial primary air ducts (21) arranged on the exterior peripheral part of the interior wall and form two passages (210, 211) of different angles in each duct (21).

2. Burner (1) according to the preceding claim, **characterized in that** the ring (3) is translationally mobile.

3. Burner (1) according to Claim 1, **characterized in that** the two passages (210, 211) are formed by complementary flared shapes of the distributor (30) and of the radial gas or primary air ducts (21) and that the sum of the sections of the said passages is constant is a plane perpendicular to X, whatever the angular position of the ring (3).

4. Burner (1) according to one of the preceding claims, **characterized in that** the distributors (30) and the radial gas or primary air ducts (21) have walls (200, 300; 201, 301) with parallel edges.

5. Burner (1) according to Claim 1 or 2, **characterized in that** the distributors (30) and the radial gas or primary air ducts (21) have curvilinear edges.

6. Burner (1) according to one of Claims 1 to 4, **characterized in that** the radial primary air ducts (21) and the distributors (30) are chamfered at the upstream end.

7. Burner (1) according to one of Claims 1 to 4, **characterized in that** it comprises axial primary air ducts (50).

8. Burner (1) according to the preceding claim, **characterized in that** the radial primary air duct (21) is sandwiched between the fuel ducts and the axial primary air duct.

9. Burner (1) according to the preceding claim, **characterized in that** the axial primary air and radial primary air ducts (50, 21) are fed from the same supply (22).

10. Burner (1) according to Claim 7, **characterized in that** the number of gas or of radial primary air ducts (21) is a multiple of the number of axial ducts or of a group of axial ducts (50).

11. Burner (1) according to the preceding claim, **characterized in that** the gas or radial primary air and axial air ducts (50, 21) are arranged on the same radii.

12. Burner (1) according to one of Claims 5 and 6, **characterized in that** the ring (3) comprises at least one slot (31) inclined with respect to the inclination axis X, and **in that** the length of the slot (31) is proportional to the rotation of the ring (3).

13. Burner (1) according to Claim 3, **characterized in that** the duct (21) has an outlet section (216), that this outlet section (216) varies as a function of the movement of one wall (52, 23) with respect to the other (23, 52), that the interior radial face (315) of the distributors (30) and the external radial face (215) of the notches (20) make an angle α with the axis X, and that the interior radial face (51) of the exterior annulus (5) makes an angle β with the axis X.

14. Burner (1) according to Claim 2, **characterized in that** the distributors (30) and the radial primary air ducts (21) are of complementary flared shape, forming two passages (210) and (211) of which the sum of the sections is variable in a plane perpendicular to X, whatever the angular position of the ring (3).
